# FASCICULE DE BREVET EUROPEEN

(11) **EP 3 241 457 B1**
(45) Date de publication et mention de la délivrance du brevet: **21.11.2018**
(21) Numéro de dépôt: 17163174.0
(22) Date de dépôt: 27.03.2017
(51) Int. Cl.: A45C 11/32, A44B 15/00

(54) **ENSEMBLE FORMÉ PAR UNE PIÈCE AYANT DES BORDS ET PAR UN ANNEAU**
EINHEIT AUS EINEM TEIL MIT RÄNDERN UND EINEM RING
ASSEMBLY MADE UP OF A WORKPIECE HAVING EDGES AND A RING

(30) Priorité: 04.05.2016 FR 1654085
(43) Date de publication de la demande: 08.11.2017
(73) Titulaire: Atelier Victoria, 56250 Sulniac (FR)
(72) Inventeur: SAUVAGER, Christophe, 56250 Sulniac (FR)
(74) Mandataire: Jeannet, Olivier

(56) Documents cités:
- US-A- 3 680 338
- US-A- 4 719 778

## Description

La présente invention concerne un ensemble formé par une pièce ayant des bords et par un anneau. Ladite pièce peut notamment être un étui pour des clés, pour une télécommande ou pour une ou plusieurs cartes, ou une carte du type de celle permettant le démarrage d'un véhicule.

Il devient courant que, sur un véhicule, l'activation du système électrique se fasse au moyen non plus d'une clef métallique classique mais au moyen d'une carte électronique ayant une forme plus ou moins rectangulaire. Il est également devenu courant que le démarrage du véhicule, l'ouverture des portières ou du coffre se fasse au moyen d'une télécommande.

Il a été conçu de relier un étui pour une telle carte ou une telle télécommande à un anneau au moyen duquel l'utilisateur peut relier diverses clés, notamment la clé de sa maison, à ladite carte, étui ou télécommande. Cet anneau permet également d'accrocher très facilement une carte, un étui ou une télécommande par suspension verticale dans une armoire à clés par exemple ou sur tout autre support acceptant cet anneau à clés.

Certains utilisateurs choisissent cependant de ne pas utiliser la possibilité d'y joindre des clés ; l'anneau est alors inutile et est relativement gênant.

Le document de brevet N° US 3,680,338 A décrit un ensemble ne permettant pas parfaitement de remédier à cet inconvénient. La partie pré-caractérisante de la revendication 1 est basée sur ce que divulgue ce document.

La présente invention a pour objectif de remédier à l'inconvénient mentionné ci-dessus.

L'ensemble concerné est, de façon connue, formé par une pièce ayant des bords et par un anneau ; ladite pièce présente deux ouvertures oblongues aménagées au travers d'elle ou au travers d'une paroi qu'elle comprend, chaque ouverture oblongue présentant une première extrémité et une deuxième extrémité, les bords de la pièce délimitant le côté interne desdites premières extrémités étant à une distance l'un de l'autre, et les bords de la pièce délimitant le côté interne desdites deuxièmes extrémités étant à une distance l'un de l'autre ; et l'anneau est mobile entre une position escamotée par rapport à ladite pièce et une position d'extension par rapport à cette pièce.

Selon l'invention, dans ledit ensemble,
- les deux ouvertures oblongues convergent l'une vers l'autre selon un axe de symétrie, de sorte que ladite première extrémité d'une ouverture oblongue est plus éloignée de ladite première extrémité, correspondante, de l'autre ouverture oblongue, et ladite deuxième extrémité d'une ouverture oblongue est plus proche de ladite deuxième extrémité, correspondante, de l'autre ouverture oblongue ; les bords de la pièce délimitant le côté interne desdites premières extrémités sont à une distance l'un de l'autre correspondant sensiblement au diamètre de l'anneau, ou légèrement inférieure à ce diamètre, et les bords de la pièce délimitant le côté interne desdites deuxièmes extrémités sont à une distance l'un de l'autre sensiblement égale aux trois-quarts du diamètre de l'anneau ; et
- l'anneau est engagé au travers de ces deux ouvertures oblongues et est mobile dans celles-ci selon ledit axe de symétrie, entre ladite position escamotée par rapport à ladite pièce, dans laquelle deux portions de l'anneau sont situées aux niveaux desdites premières extrémités de ces ouvertures, et ladite position d'extension par rapport à ladite pièce, dans laquelle deux portions de l'anneau sont situées au niveau desdites deuxièmes extrémités des ouvertures oblongues.

Il sera compris que par l'expression "côté interne", on entend le côté latéral de chacune des ouvertures oblongues qui est tourné vers l'autre ouverture oblongue ("latéral" se définissant par rapport à un axe médian longitudinal de l'ouverture oblongue).

L'invention consiste ainsi à prévoir deux ouvertures oblongues convergentes permettant une mobilité de l'anneau selon l'axe de symétrie des deux ouvertures ; dans ladite position escamotée, l'anneau est escamoté par rapport à la pièce, tandis que, dans ladite position d'extension, l'anneau est dégagé par rapport à cette pièce et est apte à recevoir une ou plusieurs clés que l'utilisateur souhaite associer à ladite pièce ou un crochet permettant d'accrocher par suspension verticale cette pièce.

Il serait concevable que les deux ouvertures soient aménagées en un emplacement tel que l'anneau, dans sa position d'extension, ne fasse pas saillie au-delà d'un bord formé par la pièce ; l'accès à cet anneau serait alors réalisé par une relative possibilité de pivotement de l'anneau par rapport auxdites deuxièmes extrémités des ouvertures, donc par rapport au plan de la pièce. De préférence, toutefois, les deux ouvertures sont aménagées du côté d'un bord que forme ladite pièce, de telle sorte que l'anneau, dans ladite position escamotée, soit, au moins en majeure partie, situé en retrait de ce bord, et que, dans ladite position d'extension, l'anneau fasse au moins en partie saillie par rapport à ce bord de la pièce.

L'accès à l'anneau est ainsi rendu possible par la saillie que fait l'anneau par rapport au dit bord de la pièce.

Cette pièce peut être plane ou non plane.

La pièce pourrait être à paroi unique, étant notamment formée par une carte telle qu'une carte en matière synthétique servant à réaliser l'activation du système électrique d'un véhicule.

La pièce peut également présenter au moins deux parois dont deux sont réunies l'une à l'autre au niveau de deux ou trois de leurs bords latéraux, de façon à former une poche de réception, auquel cas lesdites ouvertures oblongues sont aménagées dans l'une de ces parois.

Ladite paroi dans laquelle sont aménagées les ouvertures oblongues est de préférence légèrement déformable élastiquement, et lesdites premières extrémités des ouvertures oblongues sont aménagées à une distance l'une de l'autre légèrement inférieure au diamètre de l'anneau.

Le matériau constituant ladite paroi, par exemple un simili cuir, est ainsi élastiquement déformé par l'anneau lorsque ce dernier est dans ladite position escamotée. Cette déformation élastique permet un léger coincement de l'anneau dans ladite position escamotée, qui assure un maintien de l'anneau dans cette position.

De préférence, l'anneau est un anneau fendu.

Cette structure de l'anneau permet un engagement simple de l'anneau dans lesdites ouvertures oblongues et un engagement simple de la ou des clés que l'utilisateur veut relier à ladite pièce. Elle permet également un retrait complet de l'anneau vis-à-vis de la pièce si tel est le désir de l'utilisateur.

L'invention sera bien comprise, et d'autres caractéristiques et avantages de celle-ci apparaîtront, en référence au dessin schématique annexé, représentant, à titre d'exemples non limitatifs, deux formes de réalisation possibles de l'ensemble qu'elle concerne.
La figure 1 est une vue de cet ensemble selon une première forme de réalisation, de côté, un anneau que comprend l'ensemble étant dans une position d'extension ;
la figure 2 en est une vue de l'ensemble similaire à la figure 1, avec mise en place d'une télécommande dans une poche que forme une pièce que comprend ledit ensemble ;
la figure 3 est une vue de l'ensemble similaire à la figure 2, par l'autre face principale de cet ensemble ;
la figure 3A est une vue de l'ensemble selon la figure 3, en coupe longitudinale passant par une ouverture oblongue que comprend ladite pièce ;
la figure 4 est une vue de l'ensemble similaire à la figure 3, ledit anneau étant dans une position escamotée ;
la figure 4A est une vue de l'ensemble selon la figure 4, en coupe longitudinale passant par une ouverture oblongue que comprend ladite pièce ;
les figures 5 et 5A sont des vues de l'ensemble selon la deuxième forme de réalisation, dans la position d'extension de l'anneau, respectivement de côté et de profil ; et
les figures 6 et 6A sont des vues respectivement similaires aux figures 5 et 5A, dans la position escamotée de l'anneau.

Les figures 1 à 4A représentent un ensemble 1 assimilable à un porte-clés, formé par une pièce 2 et par un anneau 3.

La pièce 2 est, dans l'exemple représenté, de forme générale rectangulaire, dont les bords sont raccordés par des angles arrondis. Elle forme une poche apte à recevoir une télécommande 5 de véhicule.

Comme visible sur les figures 3A et 4A, elle est formée par l'assemblage de trois parois 6, 7, 8 ; les parois 6 et 7 sont assemblées l'une à l'autre au niveau des bords et des angles de la pièce 2, et la paroi 8 est assemblée aux pièces 6 et 7 sur trois de ses bords et forme, avec la paroi 7, une poche de réception de la télécommande 5.

Les parois 6 et 7 forment, du côté de la pièce 2 opposé à la paroi 8, une fenêtre 10 au travers de laquelle sont accessibles deux boutons "ON" et "OFF" que comprend la télécommande 5.

Ces parois 6, 7 et 8 peuvent notamment être réalisées en une matière élastiquement déformable telle qu'un simili cuir et être assemblées les unes aux autres notamment par des coutures et/ou soudures réalisées le long des bords de ces parois.

Il apparaît sur les figures 3 à 4A que la paroi 6 présente, du côté de l'un des bords de la pièce 2, deux ouvertures oblongues 12 aménagées au travers d'elle. Ces deux ouvertures 12 convergent l'une vers l'autre selon un axe de symétrie (il s'agit de l'axe médian longitudinal de la pièce 2 dans l'exemple représenté). Chaque ouverture 12 présente ainsi une première extrémité plus éloignée de l'extrémité correspondante de l'autre ouverture 12 (ces premières extrémités sont situées du côté inférieur sur les figures 3 à 4A) et une deuxième extrémité plus proche de l'extrémité correspondante de l'autre ouverture 12. Les bords de la pièce 2 délimitant le côté interne des premières extrémités sont à une distance l'un de l'autre légèrement inférieure au diamètre de l'anneau 3, et les bords de la pièce 2 délimitant le côté interne des deuxièmes extrémités sont à une distance l'un de l'autre sensiblement égale au trois quart du diamètre de l'anneau 3.

Cet anneau 3 est un anneau fendu. Il est engagé au travers de ces deux ouvertures 12 et est mobile dans celles-ci selon ledit axe de symétrie, entre une position d'extension par rapport à la pièce 2 montrée sur les figures 1 à 3A, et une position escamotée par rapport à la pièce 2 montrée sur les figures 4 et 4A.

Dans la position d'extension, deux portions de l'anneau 3 sont situées au niveau des deuxièmes extrémités des ouvertures 12 et l'anneau 3 fait saillie par rapport au bord de la pièce 2 près duquel sont aménagées les ouvertures 12 ; cette saillie permet à un utilisateur d'accéder facilement à l'anneau 3 pour engager des clés qu'il souhaite associer à la télécommande ou pour suspendre la pièce 2 à l'aide de l'anneau 3 à un crochet.

Dans la position escamotée, deux portions de l'anneau 3 sont situées aux niveaux des premières extrémités des ouvertures 12 et l'anneau 3 est en totalité situé en retrait du bord de la pièce 2 près duquel sont aménagées les ouvertures 12. Le matériau constituant la paroi 6 est élastiquement déformé par l'anneau 3 lorsque ce dernier est dans cette position escamotée, ce qui permet, par rappel élastique du matériau constituant la paroi 6, un léger coincement de l'anneau 3, assurant un maintien de cet anneau dans cette position.

En référence aux figures 5 à 6A, il apparaît que, dans la deuxième forme de réalisation, la pièce 2 est à paroi unique, étant notamment formée par une carte telle qu'une carte en matière synthétique servant à réaliser l'activation du système électrique d'un véhicule. Les parties ou éléments déjà décrits qui se retrouvent dans cette deuxième forme de réalisation de manière identique ou similaire sont désignés par les mêmes références numériques et ne sont pas à nouveau décrits.

L'invention fournit ainsi un ensemble 1 assimilable à un porte-clés, étui pour clés ou carte, permettant d'utiliser ou non l'anneau 3 selon le désir de l'utilisateur et permettant l'escamotage de cet anneau lorsque l'utilisateur ne désire pas associer des clés à la télécommande 5 ou n'a pas le besoin de suspendre verticalement sa carte ou son étui.

Il est à noter que l'anneau 3 peut être purement et simplement retiré des ouvertures 12 si l'utilisateur ne souhaite pas conserver cet anneau.

L'invention décrite ci-dessus en référence à des formes de réalisation données uniquement à titre d'exemples. Il va de soi qu'elle s'étend à toutes les autres formes de réalisations couvertes par les revendications ci-annexées.

## Revendications

1. Ensemble (1) formé par une pièce (2) ayant des bords et par un anneau (3) ; ladite pièce (2) présente deux ouvertures oblongues (12) aménagées au travers d'elle ou au travers d'une paroi (6) qu'elle comprend, chaque ouverture oblongue (12) présentant une première extrémité et une deuxième extrémité, les bords de la pièce (2) délimitant le côté interne desdites premières extrémités étant à une distance l'un de l'autre, et les bords de la pièce (2) délimitant le côté interne desdites deuxièmes extrémités étant à une distance l'un de l'autre ; et l'anneau (3) est mobile entre une position escamotée par rapport à ladite pièce (2) et une position d'extension par rapport à cette pièce ;
**caractérisé en ce que** :
- les deux ouvertures oblongues (12) convergent l'une vers l'autre selon un axe de symétrie, de sorte que ladite première extrémité d'une ouverture oblongue (12) est plus éloignée de ladite première extrémité, correspondante, de l'autre ouverture oblongue (12) et ladite deuxième extrémité d'une ouverture oblongue (12) est plus proche de ladite deuxième extrémité, correspondante, de l'autre ouverture oblongue (12) ; les bords de la pièce (2) délimitant le côté interne desdites premières extrémités sont à une distance l'un de l'autre correspondant sensiblement au diamètre de l'anneau (3), ou légèrement inférieure à ce diamètre, et les bords de la pièce (2) délimitant le côté interne desdites deuxièmes extrémités sont à une distance l'un de l'autre sensiblement égale aux trois-quarts du diamètre de l'anneau (3) ; et
- l'anneau (3) est engagé au travers de ces deux ouvertures oblongues (12) et est mobile dans celles-ci selon ledit axe de symétrie, entre ladite position escamotée par rapport à ladite pièce (2), dans laquelle deux portions de l'anneau (3) sont situées aux niveaux desdites premières extrémités de ces ouvertures, et ladite position d'extension par rapport à ladite pièce (2), dans laquelle deux portions de l'anneau (3) sont situées au niveau desdites deuxièmes extrémités des ouvertures oblongues.

2. Ensemble (1) selon la revendication 1, **caractérisé en ce que** les deux ouvertures oblongues (12) sont aménagées du côté d'un bord que forme ladite pièce (2), de telle sorte que l'anneau (3), dans ladite position escamotée, soit, au moins en majeure partie, situé en retrait de ce bord, et que, dans ladite position d'extension, l'anneau (3) fasse au moins en partie saillie par rapport à ce bord de la pièce (2).

3. Ensemble (1) selon la revendication 1 ou la revendication 2, **caractérisé en ce que** la pièce (2) est à paroi unique, étant notamment formée par une carte telle qu'une carte en matière synthétique servant à réaliser l'activation du système électrique d'un véhicule.

4. Ensemble (1) selon la revendication 1 ou la revendication 2, **caractérisé en ce que** la pièce (2) présente au moins deux parois (6, 7, 8) dont deux sont réunies l'une à l'autre au niveau de deux ou trois de leurs bords latéraux, de façon à former une poche de réception, et **en ce que** lesdites ouvertures oblongues (12) sont aménagées dans l'une de ces parois (6).

5. Ensemble (1) selon l'une des revendications 1 à 4, **caractérisé en ce que** la paroi (6) dans laquelle sont aménagées les ouvertures oblongues (12) est légèrement déformable élastiquement, et **en ce que** lesdites premières extrémités des ouvertures oblongues (12) sont aménagées à une distance l'une de l'autre légèrement inférieure au diamètre de l'anneau (3).

6. Ensemble (1) selon la revendication 5, **caractérisé en ce que** la paroi (6) dans laquelle sont aménagées les ouvertures oblongues (12) est en simili cuir.

7. Ensemble (1) selon l'une des revendications 1 à 5, **caractérisé en ce que** l'anneau (3) est un anneau (3) fendu.

## Patentansprüche

1. Anordnung (1), gebildet durch ein Teil (2) mit Kanten und durch einen Ring (3); das Teil (2) zwei längliche Öffnungen (12) aufweist, die durch es oder durch eine Wand (6) hindurch angeordnet sind, wobei jede längliche Öffnung (12) ein erstes Ende und ein zweites Ende aufweist, wobei die Kanten des Teils (2), die die Innenseite der ersten Enden begrenzen, in einem Abstand voneinander angeordnet sind und die Kanten des Teils (2), die die Innenseite der zweiten Enden begrenzen, in einem Abstand voneinander liegen; und der Ring (3) ist zwischen einer eingefahrenen Position in Bezug auf das Teil (2) und einer Streckposition in Bezug auf das Teil beweglich;
**dadurch gekennzeichnet, dass**:
- die beiden länglichen Öffnungen (12) entlang einer Symmetrieachse aufeinander zugehen, so dass das erste Ende einer länglichen Öffnung (12) weiter von dem entsprechenden ersten Ende der anderen länglichen Öffnung (12) entfernt ist und das zweite Ende einer länglichen Öffnung (12) näher an dem entsprechenden zweiten Ende der anderen länglichen Öffnung (12) liegt; die Kanten des Teils (2), die die Innenseite der ersten Enden begrenzen, in einem Abstand voneinander liegen, der im Wesentlichen dem Durchmesser des Rings (3) entspricht, oder etwas kleiner als dieser Durchmesser, und die Kanten des Teils (2), die die Innenseite der zweiten Enden begrenzen, in einem Abstand voneinander liegen, der im Wesentlichen gleich drei Viertel des Durchmessers des Rings (3) ist; und
- der Ring (3) durch diese beiden länglichen Öffnungen (12) hindurch in Eingriff steht und entlang der Symmetrieachse zwischen der eingefahrenen Position relativ zu dem Teil (2) beweglich ist, wobei zwei Abschnitte des Rings (3) an den ersten Enden dieser Öffnungen angeordnet sind, und der Streckposition relativ zu dem Teil (2), wobei zwei Abschnitte des Rings (3) an den zweiten Enden der länglichen Öffnungen angeordnet sind.

2. Anordnung (1) nach Anspruch 1, **dadurch gekennzeichnet, dass** die beiden länglichen Öffnungen (12) auf der Seite einer Kante angeordnet sind, die durch das Teil (2) gebildet wird, so dass der Ring (3) in der eingefahrenen Position zumindest im Wesentlichen von der Kante ausgespart ist, und dass der Ring (3) in der ausgefahrenen Position zumindest teilweise von der Kante des Teils (2) vorsteht.

3. Anordnung (1) nach Anspruch 1 oder Anspruch 2, **dadurch gekennzeichnet, dass** das Teil (2) einwandig ist und insbesondere durch eine Karte, wie beispielsweise eine Plastikkarte, gebildet ist, die zur Aktivierung des elektrischen Systems eines Fahrzeugs verwendet wird.

4. Anordnung (1) nach Anspruch 1 oder Anspruch 2, **dadurch gekennzeichnet, dass** das Teil (2) mindestens zwei Wände (6, 7, 8) aufweist, von denen zwei an zwei oder drei ihrer Seitenkanten miteinander verbunden sind, um eine Aufnahmetasche zu bilden, und dass die länglichen Öffnungen (12) in einer dieser Wände (6) angeordnet sind.

5. Anordnung (1) nach einem der Ansprüche 1 bis 4, **dadurch gekennzeichnet, dass** die Wand (6), in der die länglichen Öffnungen (12) angeordnet sind, leicht elastisch verformbar ist, und dass die ersten Enden der länglichen Öffnungen (12) in einem Abstand voneinander angeordnet sind, der etwas kleiner als der Durchmesser des Rings (3) ist.

6. Anordnung (1) nach Anspruch 5, **dadurch gekennzeichnet, dass** die Wand (6), in der die länglichen Öffnungen (12) angeordnet sind, aus Kunstleder besteht.

7. Anordnung (1) nach einem der Ansprüche 1 bis 5, **dadurch gekennzeichnet, dass** der Ring (3) ein geteilter Ring (3) ist.

## Claims

1. Assembly (1) made up of a part (2) having edges and a ring (3); said part (2) has two oblong openings (12) arranged through it or through a wall (6) it comprises, each oblong opening (12) having a first end and a second end, the edges of the part (2) delimiting the inner side of said first ends being at a distance from each other, and the edges of the part (2) delimiting the inner side of said second ends being at a distance from each other; and the ring (3) is movable between a retracted position with respect to said part (2) and an extension position with respect to said part;
**characterized in that**:
- the two oblong openings (12) converge towards each other along an axis of symmetry, so that said first end of an oblong opening (12) is further away from said corresponding first end of the other oblong opening (12) and said second end of an oblong opening (12) is closer to said corresponding second end of the other oblong opening (12); the edges of the part (2) delimiting the inner side of said first ends are at a distance from each other substantially corresponding to the diameter of the ring (3), or slightly less than that diameter, and the edges of the part (2) delimiting the inner side of said second ends are at a distance from each other substantially equal to three-quarters of the diameter of the ring (3); and
- the ring (3) is engaged through these two oblong openings (12) and is movable therein along said axis of symmetry, between said retracted position relative to said part (2), in which two portions of the ring (3) are located at said first ends of these openings, and said extension position relative to said part (2), in which two portions of the ring (3) are located at said second ends of the oblong openings.

2. Assembly (1) according to claim 1, **characterized in that** the two elongated openings (12) are arranged on the side of an edge formed by said part (2), such that the ring (3), in said retracted position, is at least substantially located backward from said edge, and that, in said extended position, the ring (3) projects at least partially from said edge of the part (2).

3. Assembly (1) according to claim 1 or claim 2, **characterized in that** the part (2) is single-walled, being formed in particular by a card such as a plastic card used to activate a vehicle's electrical system.

4. Assembly (1) according to claim 1 or claim 2, **characterized in that** the part (2) has at least two walls (6, 7, 8), two of which are joined together at two or three of their lateral edges, so as to form a receiving pocket, and **in that** said elongated openings (12) are arranged in one of these walls (6).

5. Assembly (1) according to one of claims 1 to 4, **characterized in that** the wall (6) in which the elongated openings (12) are arranged is slightly elastically deformable, and **in that** said first ends of the elongated openings (12) are arranged at a distance from each other slightly smaller than the diameter of the ring (3).

6. Assembly (1) according to claim 5, **characterized in that** the wall (6) in which the oblong openings (12) are arranged is made of imitation leather.

7. Assembly (1) according to one of claims 1 to 5, **characterized in that** the ring (3) is a split ring (3).
